# EUROPÄISCHE PATENTSCHRIFT

(11) **EP 0 724 540 B1**
(45) Veröffentlichungstag und Bekanntmachung des Hinweises auf die Patenterteilung: **05.03.1997**
(21) Anmeldenummer: 94930972.8
(22) Anmeldetag: 24.10.1994
(51) Int. Cl.: B66F 7/06

(54) **SCHERENHUBTISCH**
SCISSOR-ACTION LIFTING TABLE
TABLE ELEVATRICE A SYSTEME DE LEVAGE DU TYPE EN CISEAUX

(30) Priorität: 27.10.1993 DE 4336662
(43) Veröffentlichungstag der Anmeldung: 07.08.1996
(73) Patentinhaber: Stamm, Johann, D-29323 Wietze (DE)
(72) Erfinder: LANGEWELLPOTT, Ernst, D-30900 Wedemark (DE)
(74) Vertreter: TER MEER - MÜLLER - STEINMEISTER & PARTNER
(86) Internationale Anmeldenummer: EP9403486
(87) Internationale Veröffentlichungsnummer: WO9511852

(56) Entgegenhaltungen:
- DE-A- 3 502 641
- DE-B- 1 175 852
- DE-C- 604 156
- DE-C- 4 106 371
- US-A- 3 901 356

## Beschreibung

Die Erfindung betrifft einen Scherenhubtisch mit einander im jeweiligen Mittelbereich kreuzenden, gegeneinander schwenkbaren, eine Tischplatte tragenden Scherengliedern, die jeweils an einem Ende fest, jedoch schwenkbar mit dem Boden einerseits und der Tischplatte andererseits verbunden sind und am anderen Ende verschiebbar gegen den Boden und die Unterseite der Tischplatte anliegen. mit einem Antrieb zum gegenseitigen Schwenken der Scherenglieder im Sinne einer Anhebung oder Absenkung der Tischplatte, der eine im wesentlichen waagerecht durch die Schwenkachse der Scherenglieder verlaufende Gewindespindel umfaßt, die an einem Ende mit einem Getriebemotor antriebsverbunden ist und im anderen Endbereich mit Gewindeeingriff eine Spindelmutter aufnimmt, und mit beidendig schwenkbaren Lenkern, die an dem Getriebemotor bzw. der Spindelmutter einerseits und jeweils einem der Scherenglieder andererseits gelagert sind.

Ein derartiger Scherenhubtisch ist aus der DE-OS 41 06 371 bekannt. Der bekannte Scherenhubtisch arbeitet einwandfrei, ist jedoch im Hinblick auf die konstruktive Einfachheit verbesserungsfähig.

Der Erfindung liegt die Aufgabe zugrunde, einen Scherenhubtisch der gattungsgemäßen Art zu schaffen, der bei relativ einfachem Aufbau einen möglichst großen Hub zwischen Mindesthöhe und Maximalhöhe bietet.

Diese Aufgabe wird erfindungsgemäß bei einem Scherenhubtisch der obigen Art dadurch gelöst, daß der Getriebemotor oder die Spindelmutter in der Schwenkachse der Scherenglieder schwenkbar festgelegt ist und daß die Spindelmutter oder der Getriebemotor von einem der seitlichen Scherenwinkel aus über jeweils einen beidendig schwenkbaren Lenker mit jeweils einem der Scherenglieder verbunden ist.

Im Gegensatz zu der bekannten Lösung reichen somit nur zwei beidendig schwenkbare Lenker aus, da der Spindelantrieb in der Schwenkachse der Scherenglieder festgelegt ist.

Die Festlegung in der Schwenkachse kann sowohl auf der Seite des Getriebemotors als auch bei der Spindelmutter erfolgen.

Im folgenden werden bevorzugte Ausführungsbeispiele der Erfindung anhand der beigefügten Zeichnung näher erläutert.
- Fig. 1 bis 3: zeigen drei Varianten einer ersten Ausführungsform der Erfindung;
- Fig. 4 und 5: zeigen zwei Varianten einer zweiten Ausführungsform der Erfindung.

In Fig. 1 ist schematisch ein Scherenhubtisch dargestellt, der eine obere Tischplatte 10 und eine untere Bodenplatte 12 umfaßt. Die Tischplatte und die Bodenplatte müssen nicht geschlossene Platten sein. Vielmehr kann es sich um geeignete Rahmen- oder Gestellkonstruktionen handeln.

Auf der linken Seite in Fig. 1 befinden sich an der Unterseite der Tischplatte 10 und an der Oberseite der Bodenplatte 12 fest angebrachte Gelenke 14,16, in denen zwei einander kreuzende Scherenglieder 18,20 schwenkbar gelagert sind. Das an der Bodenplatte schwenkbar befestigte Scherenglied 18 erstreckt sich schräg aufwärts bis unter die Tischplatte 10, an der es durch eine drehbare Laufrolle 22 abgestützt ist. Andererseits verläuft das andere Scherenglied 20 von dem Gelenk 14 abwärts bis zur Bodenplatte, auf der es sich über eine Laufrolle 24 abstützt. Im Kreuzungspunkt der beiden Scherenglieder 18,20 sind diese durch eine Schwenkachse 26 verbunden.

In der Schwenkachse 26 ist zugleich ein Gehäuse 28 eines Getriebemotors 30 schwenkbar festgelegt, aus dem nach links in Fig. 1 eine Gewindespindel 32 austritt, die eine Spindelmutter 34 aufnimmt. Bei Drehung der Gewindespindel 32 mit Hilfe des Getriebemotors 30 wird die Spindelmutter 34 nach links bzw. rechts in Fig. 1 verschoben.

Auf der Spindelmutter 34 befinden sich in Fig. 1 eine obere und eine untere Schwenkachse 36,38, in denen Lenker 40,42 schwenkbar gelagert sind. die an ihren anderen Enden über Schwenkachsen 44,46 mit den beiden links der Schwenkachse 26 in Fig. 1 liegenden Abschnitten der Scherenglieder 18,20 verbunden sind.

Es ist ersichtlich, daß die Scherenglieder 18,20 bei einer Verschiebung der Spindelmutter 34 nach rechts in Fig. 1 mit Hilfe der Lenker 40,42 aufgerichtet und bei entgegengesetzter Verschiebung der Spindelmutter 34 in eine flachere Stellung abgesenkt werden.

Dies entspricht der Hebe- und Senkbewegung des Scherenhubtisches.

Es ist erkennbar, daß Fig. 1 nur eine schematische Darstellung ist. In der Praxis liegt in der Regel hinter der Zeichenebene in Fig. 1 ein weiteres Scherengliederpaar, und die Antriebseinrichtung befindet sich zwischen den beiden Scherengliederpaaren.

Fig. 2 entspricht weitgehend Fig. 1, so daß die selben Bezugsziffern für die entsprechenden Teile verwendet worden sind. Der einzige Unterschied gegenüber Fig. 1 besteht darin, daß die beiden Schwenkachsen 36,38 auf der Spindelmutter 34 gemäß Fig. 1 zu einer einzigen Schwenkachse 48 zusammengefaßt sind. Daraus ergibt eine gewisse Verlängerung der beiden Lenker 40,42, die zu kinematisch günstigeren Verhältnissen führt.

Eine weitere Verlängerung der Lenker 40,42 ergibt sich aus der Darstellung der Fig. 3, bei der die beiden Lenker 40,42 wiederum in den Schwenkachsen 36,38, jedoch in über Kreuz liegender Anordnung gelagert sind, so daß sich beispielsweise der zum oberen Scherengliedabschnitt führende Lenker 40 von der unteren Schwenkachse 38 der Spindelmutter 34 aus erstreckt.

Die in Fig. 1 bis 3 gezeigte Lösung erfordert nur zwei Lenker mit insgesamt vier Gelenken und einen relativ einfachen Antrieb mit kurzer Gewindespindel 32.

Dies gilt auch für die Lösungen gemäß Fig. 4 und 5. In diesen Zeichnungen sind die selben Bezugsziffern für entsprechende Teile vorgesehen worden.

In Fig. 4 ist die Orientierung des Getriebemotors 30 und der Gewindespindel 32 gegenüber Fig. 1 bis 3 umgekehrt. Somit ist die Spindelmutter 34 schwenkbar in der Schwenkachse 26 der beiden Scherenglieder 18,20 festgelegt, während sich der Getriebemotor 32 auf der linken Seite in Fig. 4 befindet. Im übrigen ergeben sich keine Unterschiede gegenüber den zuvor geschilderten Ausführungsformen.

Fig. 5 entspricht wiederum vollständig Fig. 4, mit der Ausnahme, daß das Gehäuse 28 des Getriebemotors 30 durch eine die Gewindespindel 32 umgebende Hülse 50 verlängert ist, auf der sich in diesem Falle eine Schwenkachse 52 befindet, in der die beiden Lenker 40,42 schwenkbar gelagert sind. Diese Lösung bietet die Möglichkeit, den Getriebemotor 30 seitlich außerhalb des Bereichs der Tischplatte 10 anzuordnen, so daß der Getriebemotor der vollständigen Absenkung der Tischplatte nicht entgegensteht.

## Patentansprüche

1. Scherenhubtisch mit einander im jeweiligen Mittelbereich kreuzenden, gegeneinander schwenkbaren, eine Tischplatte (10) tragenden Scherengliedern (18,20), die jeweils an einem Ende fest, jedoch schwenkbar mit dem Boden einerseits und der Unterseite der Tischplatte anderseits verbunden sind und am anderen Ende verschiebbar gegen den Boden und die Unterseite der Tischplatte anliegen, mit einem Antrieb zum gegenseitigen Schwenken der Scherenglieder im Sinne der Anhebung oder Absenkung der Tischplatte, der eine im wesentlichen waagerechte, durch die Schwenkachse (26) der Scherenglieder (18,20) verlaufende Gewindespindel (32) umfaßt, die an einem Ende mit einem Getriebemotor (30) antriebsverbunden ist und im anderen Endbereich mit Gewindeeingriff eine Spindelmutter (34) aufnimmt, und mit beidendig schwenkbaren Lenkern (40,42), die an dem Getriebemotor (30) bzw. der Spindelmutter (34) einerseits und jeweils einem der Scherenglieder (18,20) andererseits gelagert sind, dadurch **gekennzeichnet**, daß der Getriebemotor (30) oder die Spindelmutter (34) in der Schwenkachse (26) der Scherenglieder (18,20) schwenkbar festgelegt ist und daß die Spindelmutter (34) oder der Getriebemotor von einem der seitlichen Scherenwinkel aus über jeweils einen beidendig schwenkbaren Lenker (40,42) mit jeweils einem der Scherenglieder verbunden ist.

2. Scherenhubtisch nach Anspruch 1, dadurch **gekennzeichnet**, daß der Getriebemotor (30) schwenkbar in der Schwenkachse (26) der Scherenglieder (18,20) festgelegt ist.

3. Scherenhubtisch nach Anspruch 1, dadurch **gekennzeichnet**, daß die Spindelmutter (34) in der Schwenkachse (26) der Scherenglieder (18,20) festgelegt ist.

## Claims

1. Scissor-action lifting table with two scissor members (18, 20) which cross one another in the central section in each case, which members can be pivoted with respect to one another, and which bear a table top, and which are connected, in each case, at one end, in a manner which is secure but also pivotable, to the floor on the one hand and the underside of the table top on the other, and which, at the other end, abut in a displaceable manner on the floor and the underside of the table top, with a drive for mutual pivoting of the scissor members in the sense of a lifting or a lowering of the table top, which drive comprises a threaded spindle (32) which is substantially horizontal and extends through the pivot shaft (26) of the scissor members (18,20) and which is, at one end, connected for drive to a geared motor (30) and accommodates, in the other end area, a spindle nut (34) with threaded engagement, and with rods (40,42) which are pivotable at both ends, which are mounted on the geared motor (30) or the spindle nut (34) on the one hand and on one of the scissor members (18,20) in each case on the other hand, characterised in that the geared motor (30) or the spindle nut (34) is secured in a pivotable manner to the pivot shaft (26) of the scissor members (18,20) and in that the spindle nut (34) or the geared motor is connected, from one of the side scissor angles, to one of the respective scissor members via a respective rod (40,42) which is pivotable at both ends.

2. Scissor-action lifting table according to Claim 1, characterised in that the geared motor (30) is secured pivotably to the pivot shaft (26) of the scissor members (18,20).

3. Scissor-action lifting table according to Claim 1, characterised in that the spindle nut (34) is secured to the pivot shaft (26) of the scissor members (18,20).

## Revendications

1. Table élévatrice à système de levage du type en ciseaux, comprenant des éléments de ciseaux (18, 20) se croisant dans la zone médiane respective, pivotant les uns par rapport aux autres et portant un dessus de table (10), dont respectivement l'une des extrémités est rattachée de manière fixe mais pivotante au sol d'une part et à la surface inférieure du dessus de table d'autre part, et dont l'autre extrémité est appliquée de manière mobile contre le sol et la surface inférieure du dessus de table, une commande pour le pivotement mutuel des éléments de ciseaux dans le sens de la montée ou de la descente du dessus de table, équipée d'une broche filetée (32) passant par l'axe de pivotement (26) des éléments de ciseaux (18, 20) dont l'une des extrémités est couplée en entraînement avec un moto-réducteur (30) et qui reçoit dans l'autre section terminale, avec engrènement, un écrou de broche (34), et des bras oscillants (40, 42) articulés aux deux extrémités montés sur le moto-réducteur (30) et respectivement sur l'écrou de broche (34) d'une part et respectivement sur l'un des éléments de ciseaux (18, 20) d'autre part, **caractérisée en ce** que le moto-réducteur (30) ou l'écrou de broche (34) est fixé de manière pivotante dans l'axe de pivotement (26) des éléments de ciseaux (18, 20), et que l'écrou de broche (34) ou le moto-réducteur est couplé à chaque fois, à partir de l'un des angles de ciseaux latéraux, par l'intermédiaire de respectivement l'un des bras oscillants (40, 42) articulés aux deux extrémités, avec l'un des éléments de ciseaux.

2. Table élévatrice à système de levage du type en ciseaux selon la revendication 1, caractérisée en ce que le moto-réducteur (30) est monté de manière pivotante dans l'axe de pivotement (26) des éléments de ciseaux (18, 20).

3. Table élévatrice à système de levage du type en ciseaux selon la revendication 1, caractérisée en ce que l'écrou de broche (34) est placé dans l'axe de pivotement (26) des éléments de ciseaux (18, 20).
